# DEMANDE DE BREVET EUROPEEN

(11) **EP 0 692 204 A1**
(43) Date de publication de la demande: **17.01.1996**
(21) Numéro de dépôt: 95108548.9
(22) Date de dépôt: 03.06.1995
(51) Int. Cl.: A43B 5/04

(54) **Réglage de fléxibilité de chaussure de ski**

(30) Priorité: 07.07.1994 FR 9408772
(71) Demandeur: Salomon S.A., F-74370 Metz-Tessy (FR)
(72) Inventeur: Chaingne, Jérôme, F-74540 Gruffy (FR); Clement, Jean-Pierre, F-74940 Annecy-Le-Vieux (FR)

(57) **Abrégé**

L'invention concerne une chaussure de ski dans laquelle la base de coque (1) comporte une butée unique (9), réglable en position, avec laquelle coopère la tige (3) pour sa reprise d'appui arrière et sa retenue en flexion vers l'avant (15) par l'intermédiaire des extrémités (10) et (11) d'une lumière oblongue (5) et d'un élément mobile (14).

Cet élément mobile (14), monté sur la tige (3) en combinaison avec la butée unique (9), procure, au choix, le verrouillage de la tige (3) en s'ajustant sous la butée (9), ou le déverrouillage de ladite tige en flexion avant seulement, et selon une amplitude déterminée en s'escamotant de ladite butée (9).

## Description

La présente invention concerne une chaussure de ski constituée d'une base de coque surmontée d'une tige articulée sur cette dernière, et dont la partie située dans la zone du talon comporte une lumière oblongue qui coopère avec une butée d'appui située sur la base de coque, un organe de verrouillage étant apte à obturer la lumière pour bloquer la tige en pivotement.

Une chaussure de ce genre est décrite dans la demande de brevet français n° 2 682 859. Selon ce document, la butée d'appui , fixée sur la base de coque, est constituée d'une partie fixe et d'une partie mobile réglable en position à l'aide de moyens de commande manuels interagissant entre les deux parties de la butée ; en fonction de l'écartement de ces parties, déterminé par les moyens de commande, la butée d'appui dans son ensemble occupe plus ou moins la lumière oblongue et limite proportionnellement le débattement possible de la lumière par rapport à elle, et donc la possibilité de flexion de la tige. Dans ce type de chaussure il est également prévu, qu'en position d'écartement maximum de la partie mobile de la butée de celle qui est fixe, que la lumière oblongue peut être totalement occupée par ces parties de la butée afin de bloquer la tige autant en flexion vers l'avant que vers l'arrière. La partie mobile de la butée associée à ses moyens de commande constitue ainsi l'organe de verrouillage proprement dit de la tige, et permet, sélectivement, de modifier la flexibilité de la tige en amplitude ; il résulte de cette construction que la flexibilité susceptible d'être donnée à la tige est essentiellement fonction du déplacement maximum que peuvent produire les moyens de commande, et ce, dans la limite stricte de la longueur de la lumière oblongue. De telles limitations se révèlent gênantes car, pour bénéficier à la fois d'une grande possibilité de flexion et d'une position de blocage, il est nécessaire de prévoir simultanément une grande lumière et des moyens de commande capables de produire un grand déplacement de la partie mobile de la butée ; en fait, il ne peut pas y avoir d'indépendance de construction entre les moyens destinés à assurer la fonction de blocage et ceux destinés à déterminer l'amplitude de la flexion de la tige.

Toujours selon ce document, il est prévu que la butée d'appui est fixée de manière amovible sur la base de coque, par exemple par une vis, et peut être positionnée au choix sur l'un de plusieurs orifices réalisés sur la base de coque concentriquement à l'axe d'articulation de la tige ; ces orifices sont prévus à distance les uns des autres pour une certaine valeur angulaire déterminant, chacun, un angle d'avancée de la tige. Il résulte d'une telle construction que le réglage de l'angle d'avancée ne peut s'effectuer qu'après avoir démontée la butée d'appui dans son ensemble puis repositionnement dans l'orifice approprié, ce qui est fastidieux à exécuter ; en effet, dans le cas présent, l'extraction du chausson ou du rembourrage intérieur de confort se révèle nécessaire pour atteindre la vis qui n'est accessible que de l'intérieur de la chaussure, la partie de la butée d'appui accessible de l'extérieur étant déjà occupée par l'organe de manoeuvre des moyens de commande de la partie mobile de la butée d'appui.

Enfin, si la mise en oeuvre d'une telle butée d'appui réglable dans une lumière oblongue procure une position de blocage ou une possibilité de flexion de la tige selon une amplitude déterminée, il n'est pas prévu d'élément amortisseur susceptible de freiner progressivement cette flexion, et la mise en oeuvre d'un tel élément semble aléatoire ; en effet, les parties fixe et mobile de la butée d'appui servant chacune d'élément d'arrêt à l'extrémité correspondante de la lumière oblongue, il n'est pas envisageable d'interposer un élément amortisseur entre celles-ci et les extrémités de la lumière oblongue sans nuire à la qualité du verrouillage de la tige lorsque la butée est amenée en position de blocage.

La présente invention a pour but de remédier aux différents inconvénients évoqués ci-avant et propose une chaussure dans laquelle la base de coque comporte une butée unique réglable en position dans la zone du talon, avec laquelle coopère la tige pour sa reprise d'appui arrière et sa retenue en flexion vers l'avant, un élément mobile monté sur la tige et combiné avec la butée unique étant destiné à procurer, au choix, le verrouillage de la tige ou le déverrouillage de celle-ci en flexion avant seulement, et selon une amplitude déterminée constante avec ou sans amortissement.

Selon l'invention, la chaussure de ski comporte une tige, obtenue en une ou plusieurs parties, montée au moins partiellement pivotante sur une base de coque autour d'un axe d'articulation et de liaison, la tige coopérant pour ses appuis arrière et avant avec une butée unique d'appui qui, disposée réglable en hauteur sur la base de coque dans la zone du talon, s'étend en saillie dans une lumière oblongue verticale réalisée dans la paroi de la tige située en vis-à-vis. Les extrémités inférieure et supérieure de la lumière oblongue sont écartées de sorte qu'elles définissent entre elles un espace plus grand que celui occupé par la butée réglable, permettant ainsi un déplacement relatif de la lumière par rapport à la base de coque, l'extrémité supérieure de la lumière venant, en position initiale de pratique du ski, en appui sur la butée réglable pour constituer l'appui arrière de la tige et donc déterminer l'angle d'avancée choisi de celle-ci. Selon une caractéristique, un élément mobile monté sur la tige est apte à obturer au moins partiellement l'espace laissé libre entre l'extrémité inférieure de la lumière et la butée d'appui réglable pour une position de verrouillage de la tige par rapport à la base de coque ; dans cette position l'élément mobile s'engage de manière ajustée sous la butée d'appui. Egalement, l'élément mobile est aussi prévu pour s'escamoter de la lumière oblongue par action sur un organe de manoeuvre pour procurer une position de déverrouillage de la tige alors autorisée à pivoter sur son axe d'articulation uniquement vers l'avant de la chaussure. L'amplitude du pivotement alors autorisé correspond au moins à la valeur de l'espace libéré par l'élément mobile, et au maximum dans la limite de l'espace compris entre la butée réglable et l'extrémité inférieure de la lumière oblongue. Il est évident que la partie de l'élément mobile qui s'engage de manière ajustée sous la butée d'appui pour produire le verrouillage de la tige est obtenue en un matériau rigide indéformable. Selon l'invention, la combinaison d'une butée d'appui unique pour la tige, qui soit réglable en position pour modifier l'angle d'avancée de celle-ci, avec un élément mobile de verrouillage-déverrouillage situé sur la tige, permet de garantir la constance du débattement possible de la lumière oblongue par rapport à ladite butée d'appui ; en effet, quel que soit le réglage d'avancée effectué au moyen de la butée d'appui, en fait le réglage de l'appui arrière de la tige, on déplace simultanément les éléments destinés à procurer l'appui avant que ce soit l'élément mobile lorsqu'il comporte une position d'escamotage partiel ou l'extrémité inférieure de la lumière oblongue lorsque l'élément mobile de verrouillage-déverrouillage est totalement dégagé de ladite lumière.

Selon un mode de réalisation, la butée d'appui est positionnée sur la base de coque par l'intermédiaire d'un téton fixe, et son réglage en translation dans le sens vertical s'effectue au moyen d'un pièce oblongue, pourvue d'un trou excentré, qui se monte et se bloque sur celui-ci par exemple par une vis ; la pièce oblongue, dont le profil extérieur correspond sensiblement à la largeur de la lumière oblongue obtenue dans la tige, peut ainsi être retournée à 180° sur le téton , ce qui entraîne deux variations de sa position relative sur la base de coque, et, par conséquence, procure deux possibilités de réglage de l'angle d'avancée de la tige. Dans un autre mode de réalisation, la pièce oblongue de la butée d'appui est pourvue d'un trou oblong la rendant apte à coulisser sur le téton lorsque sa vis de blocage est desserrée. La pièce oblongue peut ainsi être ajustée en hauteur sur la base de coque pour procurer plusieurs angles d'avancée dans la limite déterminée par la longueur du trou oblong, et ce, sans qu'il y ait de modification des possibilités de flexion vers l'avant de la tige, c'est-à-dire que le débattement possible de la lumière par rapport à la butée reste constant.

D'autres réalisations de moyens de réglage de la pièce oblongue sur le téton peuvent également être mis en oeuvre ; par exemple, le téton peut être obtenu avec au moins un crantage latéral destiné à coopérer avec un crantage correspondant réalisé sur l'un des flancs du trou oblong. Le réglage de la pièce oblongue, et donc de l'angle d'avancée de la tige, s'effectue alors au "cran par cran". Encore, le téton peut être prévu avec une section cylindrique et la pièce oblongue de la butée avec une succession de trous correspondants à la section cylindrique du téton, les trous pouvant être sécants entre eux dans le sens longitudinal de la pièce oblongue ; le réglage de la pièce oblongue s'effectue dans ce cas en passant d'un trou à l'autre de la même manière qu'avec le crantage décrit précédemment.

Ces modes de réalisation des moyens de réglage de la butée d'appui qui viennent d'être décrits à titre d'exemple présentent l'avantage d'être accessibles et manoeuvrables de l'extérieur de la chaussure, mais n'excluent pas pour autant la possibilité de mettre en oeuvre des moyens de réglage manoeuvrables de l'intérieur.

Selon un mode de réalisation, l'élément mobile de verrouillage-déverrouillage occupe en totalité l'espace compris entre l'extrémité inférieure de la lumière oblongue réalisée dans la tige et la butée d'appui. Dans ce cas, la possibilité de flexion de la tige est limitée à la valeur de l'espace libéré par l'élément mobile lorsqu'il est amené en position de déverrouillage.

Une variante consiste à réaliser une lumière oblongue plus grande que l'espace occupé par la butée d'appui et l'élément mobile de verrouillage-déverrouillage. Ainsi, lorsque l'élément mobile est déverrouillé, la tige de la chaussure peut fléchir vers l'avant d'une valeur plus grande que l'espace occupé précédemment par ledit élément mobile, et au maximum dans la limite de l'espace compris entre la butée d'appui et l'extrémité inférieure de la lumière oblongue.

Pour passer d'une position de verrouillage à une position de déverrouillage, l'élément mobile peut indifféremment être monté tournant sur un axe de pivotement ou déplaçable en translation ; des moyens d'immobilisation et/ou de retenue dans l'une et/ou l'autre de ses positions de verrouillage-déverrouillage sont alors avantageusement prévus. Ces moyens, qui peuvent être constitués par des systèmes à emboîtement ou encliquetage élastiques par exemple, sont disposés pour interagir entre l'élément mobile et son organe de manoeuvre entre l'élément mobile et la tige, ou entre l'organe de manoeuvre de l'élément mobile et la tige.

Une autre variante de réalisation de l'élément mobile de verrouillage-déverrouillage est de le prévoir avec une partie rigide et une partie amortissante, par exemple élastiquement compressible, cette dernière étant destinée à se substituer à celle en matériau rigide qui réalise le verrouillage lorsque l'élément mobile est amené en position de déverrouillage. Par cette construction, la tige de la chaussure peut être verrouillée dans sa position d'appui arrière sur la butée de la base de coque, ou être déverrouillée en flexion avant selon une amplitude déterminée, et avec un certain amortissement procuré par la faculté de déformation élastique de la partie amortissante dont est doté l'élément mobile.

Egalement, l'amplitude de flexion vers l'avant de la tige de la chaussure et son amortissement peuvent être obtenus à l'aide d'un moyen élastiquement compressible simplement introduit entre la butée d'appui et l'extrémité inférieure de la lumière oblongue en laissant libre l'espace qui, situé sous la butée d'appui, est destiné à être occupé par l'élément mobile de verrouillage-déverrouillage lorsqu'il est mis en position active de verrouillage. Par cette disposition on bénéfice alors de davantage de place pour concevoir un amortissement sur une amplitude de pivotement de la tige relativement importante.

L'invention sera du reste mieux comprise en se reportant à la description qui va suivre, en référence aux dessins schématiques annexés donnant, à titre d'exemple, plusieurs mode de réalisation de la chaussure.

La figure 1 représente, vu en élévation et en coupe partielle, une chaussure de ski selon l'invention pourvue dans la zone du talon d'une butée unique des appuis arrière et avant de la tige montée en combinaison avec un élément de verrouillage-déverrouillage de la tige.

Les figures 2 et 2a représentent un détail de la zone du talon de la chaussure de la figure 1 lorsque la tige est déverrouillée.

Les figures 3, 4 et 5, illustrent, vu en détail, un mode de réalisation et de mise en oeuvre d'une butée d'appui unique avec un élément de verrouillage monté tournant sur la tige de la chaussure.

La figure 6 montre une deuxième position de réglage de la butée d'appui des figures 3, 4 et 5.

Les figures 7 et 8 représentent deux modes de réalisation différents des moyens mis en oeuvre pour régler la position d'une butée d'appui.

Les figures 9, 10 et 11, représentent un autre mode de réalisation d'un élément de verrouillage-déverrouillage monté tournant sur la tige de la chaussure dans ses deux positions de fonctionnement.

Les figures 12 et 13 illustrent un mode de réalisation d'un élément de verrouillage-déverrouillage déplaçable en translation sous la butée d'appui, et associé à un moyen d'amortissement de la flexion de la tige vers l'avant.

La figure 14 montre, vu en coupe selon la ligne A-A de la figure 13, le guidage transversal de l'élément de verrouillage-déverrouillage.

Les figures 15 et 16 illustrent, schématiquement, une autre réalisation d'un élément de verrouillage-déverrouillage déplaçable en translation sous la butée d'appui.

Les figures 17, 18, 19 et 20, montrent un élément de verrouillage-déverrouillage déplaçable en translation et muni d'un moyen d'amortissement en flexion de la tige de la chaussure.

La chaussure de la figure 1 est constituée, de manière connue, d'une base de coque 1 pourvue d'une semelle 2 et d'une tige 3 qui, dans le cas présent, est obtenue en une seule partie formant collier autour du bas de jambe d'un skieur non représenté. Cette tige 3 peut être réalisée en plusieurs parties, par exemple avec un capot arrière et un capot avant comme cela se trouve couramment sur les chaussure du type à entrée par l'arrière ou à entrée centrale.

La tige 3 est montée de manière pivotante sur la base de coque 1 par une liaison ou axe d'articulation 4, et recouvre au moins partiellement, par sa bordure inférieure, l'ouverture supérieure 6 de la base de coque située au-dessus de la zone qui correspond au périmètre d'entrée de la chaussure de ski, schématiquement représenté en trait pointillé et repéré par le chiffre 7. Dans la zone du talon de la base de coque 1, une butée unique 9 est montée réglable en hauteur et s'étend en saillie dans une lumière oblongue 5 verticale réalisée dans la paroi 8 de la tige 3 située en vis à vis, les extrémités inférieure 10 et supérieure 11 définissant un espace 12 plus grand que celui 13 occupé par la butée 9, afin de permettre un déplacement relatif de la lumière 5 par rapport à cette dernière, et donc de la tige 3 par rapport à la base de coque 1. En position initiale de pratique du ski, figures 1 et/ou 2, la tige 3 est empêchée de tout pivotement 15' dirigé vers l'arrière car elle prend appui directement sur la butée 9 par l'extrémité supérieure 11 de sa lumière 5 ; la butée 9 constitue ainsi l'élément de référence pour déterminer l'angle d'avancée de la tige 3, et son réglage en hauteur permet de modifier à volonté cet angle d'avancée tout en conservant la même possibilité de débattement entre elle et la lumière 5 car cette dernière se déplace simultanément avec ladite butée 9. Cette possibilité de débattement donnée à partir de la position d'appui arrière de la tige 3 sur la butée 9 est donc toujours dirigée vers l'avant de la chaussure tel qu'indiqué par la flèche 15. Un élément mobile 14 monté amovible sur la tige 3 et manoeuvrable par son extrémité 18 accessible de l'extérieur de la chaussure est prévu, en combinaison avec la lumière 5 et la butée d'appui 9 pour, dans une position illustrée à la figure 1, obturer l'espace laissé libre sous cette dernière et l'extrémité inférieure 10 de la lumière 5, et ainsi obtenir le verrouillage de la tige 3 en appui arrière sur la base de coque 1. Il est évident que l'élément mobile 14 est réalisé en un matériau essentiellement rigide si l'on veut un verrouillage ferme. Dans cette position de verrouillage, la tige 3 est interdite de tout pivotement autour de son axe d'articulation 4, et la résistance qu'elle oppose lors de la pratique du ski procure alors une transmission quasi instantanée et puissante des appuis avant et arrière du bas de jambe du skieur, ce qui est souhaitable en ski de compétition par exemple. Inversement, en position déverrouillée, tel que représenté aux figures 2 et 2a, la tige 3 est apte à pouvoir fléchir vers l'avant selon 15 dans la limite de l'espace libéré par l'élément mobile 14, et au maximum jusqu'à ce que l'extrémité inférieure 10 de la lumière 5 vienne en appui contre la butée 9 ; cette flexibilité d'amplitude déterminée permet à la tige 3 de la chaussure de pivoter vers l'avant en retardant quelque peu la transmission des appuis du bas de jambe du skieur, et ainsi confère à la chaussure davantage de souplesse, ce qui est souhaitable pour la pratique du ski de loisir.

Afin de garantir une position stable de l'élément mobile 14 en verrouillage de la tige 3, des moyens à emboîtement élastique tels qu'un bossage 16 et une cuvette 17 sont réalisés entre ledit élément mobile 14 et son logement sur la tige 3. Dans l'exemple de construction qui vient d'être décrit en référence aux figures 1, 2 et 2a, l'élément mobile 14, schématiquement représenté sous la forme d'un tenon ou barreau amovible, doit nécessairement être extrait 19 en totalité de son logement dans la tige 3 pour procurer le déverrouillage de celle-ci, figure 2.

En référence aux figures 3 à 6, il est aussi possible de prévoir un élément mobile 24 de verrouillage qui soit simplement escamotable partiellement. Dans ce mode de réalisation, l'élément mobile 24 est monté tournant sur un axe 30 de pivotement transversal à l'axe longitudinal 22 de la lumière oblongue 5 et ses positions respectives de verrouillage-déverrouillage sont déterminées par l'extrémité inférieure 10 de la lumière 5, et par une zone d'appui 29 perpendiculaire à ladite extrémité 10.

Ainsi, l'élément mobile 24 est apte à pouvoir être pivoter de 90° sur son axe 30 à l'aide de son extrémité de manoeuvre 28, et donc à bloquer la tige 3 en s'ajustant sous la butée 9, figure 5, ou à s'escamoter partiellement de la lumière 5, figures 3 et 4.

Un système d'encliquetage élastique constitué d'un bossage 26 qui coopère avec les flancs et les arêtes de l'élément mobile 24 retient ce dernier dans chacune de ses positions extrêmes, c'est-à-dire de verrouillage et de déverrouillage. Comme dans le cas précédent, la butée d'appui 9 est positionnée sur la base de coque 1 dans la zone du talon et est prévue réglable en hauteur. A cet effet, elle est constituée d'un téton 90 monté et immobilisé sur la paroi de la base de coque 1 par son embase 91, et d'une pièce oblongue 92 pourvue d'un trou excentré 90' qui se monte et se bloque sur ledit téton 90 à l'aide d'une vis 93. Ainsi, d'une première position où la pièce oblongue 92 est orientée avec sa paroi la plus mince vers le haut, tel que visible sur les figures 1 à 5, on peut obtenir une deuxième position par simple retournement de ladite pièce oblongue 92 à 180°, la paroi la plus mince étant alors orientée vers le bas, comme représenté à la figure 6. En variant la position de cette pièce oblongue 92 à 180°, on peut ainsi situer la zone d'appui de l'extrémité supérieure 11 de la lumière oblongue 5 sur la butée 9 à deux hauteurs différentes par rapport à la base de coque 1.

Dans les modes de réalisation des figures 7 et 8, la pièce oblongue 92 de la butée 9 est prévue réglable en hauteur sur la base de coque 1 avec plus de deux positions. En figure 7, la pièce oblongue 92 comporte un trou oblong 96 cranté sur ces flancs 94, et le téton 90 de montage sur la base de coque 1 est obtenu avec des crantages correspondants dans les zones en vis à vis. Ainsi, il est possible de déplacer, d'une manière sélective, au "cran par cran", la pièce oblongue 92 et donc de régler l'angle d'avancée de la tige 3 avec plusieurs positions intermédiaires.

En figure 8, la pièce oblongue 92 de la butée 9 est réalisée simplement avec trois trous 95 successifs correspondant, chacun, au passage du téton de montage 90. Dans ce cas, on dispose de trois positions en hauteur de la pièce oblongue 92, et par conséquence de trois positions de réglage de l'angle d'avancée de la tige 3 de la chaussure.

Les figures 9, 10 et 11 illustrent un autre mode de réalisation d'un élément mobile 34 escamotable partiellement par action sur son extrémité de manoeuvre 38. A cet effet, l'élément 34, monté tournant dans un logement 40' de la tige 3 autour d'un axe 40 de pivotement, présente une partie rigide 84 et une partie amortissante 85. Ainsi, en position de verrouillage, figures 9 et 11, la partie rigide 84 bouche ou obture l'espace laissé libre entre l'extrémité inférieure 10 de la lumière oblongue 5 en s'ajustant sous la butée d'appui 9. Inversement, en position de déverrouillage, illustrée en figure 10, l'élément 34 est pivoté approximativement de 90° autour de son axe 40, et c'est la partie amortissante 85 qui, se substituant à la partie rigide 84, s'ajuste sous la butée 9. La tige 3 de a chaussure est alors susceptible de fléchir, 15, vers l'avant, d'une part selon une amplitude déterminée par la compressibilité de la partie amortissante 85, et d'autre part, avec un certain amortissement fonction de la résistance élastique de ladite partie 85. Avantageusement, des moyens ou systèmes à encliquetage élastique tels que des bossages 36 sont réalisés sur la tige 3 sur les bords de la lumière 5, de sorte qu'ils bloquent l'extrémité de manoeuvre 38 de l'élément mobile 34 qui passe entre eux, soit en position haute, figure 9, soit en position basse, figures 9 et 11.

En figures 12, 13 et 14, l'élément mobile 44 est prévu escamotable de la lumière 5 de sa position de verrouillage (figure 12) par déplacement en translation dans une direction 60 sensiblement perpendiculaire à la paroi de la tige 3 (figure 13). Le guidage en translation de l'élément mobile 44 est réalisé à l'aide de deux tenons 47, dont il est pourvu, qui coulissent dans deux rainures complémentaires 49 obtenues sur les bords de la lumière 5 ; son déplacement est provoqué au moyen de son extrémité de manoeuvre 48 constituée d'un lever à came 48' articulé sur un doigt 46 venu de sa partie rigide 42 de verrouillage, et sa retenue en position verrouillée s'effectue par l'intermédiaire d'un moyen compressible élastiquement 82 qui tend à maintenir la came 48' plaquée contre une paroi 3' de la tige 3. Dans ce mode de construction, la lumière oblongue 5 est réalisée plus grande que l'espace occupé par la butée d'appui 9 avec la partie rigide 42 de l'élément mobile 44 lorsqu'il est en position de verrouillage, figure 12. Ainsi, en plaçant ce dernier en position de déverrouillage, figure 13, la tige 3 est susceptible de pivoter vers l'avant selon 15 en tournant sur son axe d'articulation et de liaison avec la base de coque 1, selon une amplitude de pivotement supérieure à l'espace libéré par la partie rigide 42 dudit élément mobile 44.

Avantageusement, un moyen élastiquement compressible 50 peut être disposé entre la buté d'appui 9 et l'extrémité inférieure 10 de la lumière 5, tout en laissant libre un espace 51 correspondant à celui qui doit être occupé par l'extrémité rigide 42 de l'élément mobile 44 en position de verrouillage. On obtient ainsi une construction selon laquelle la tige 3 de la chaussure peut être au choix verrouillée dans sa position d'appui arrière, ou déverrouillée en flexion avant avec une grande possibilité de débattement simultanément avec un certain amortissement.

Les figures 15 et 16 montrent une variante de réalisation de l'élément mobile de verrouillage 54, lequel, prévu déplaçable en translation pour réaliser le verrouillage de la tige 3, est constitué d'une lame ressort en forme d'arc de cercle qui s'étend transversalement à l'axe vertical longitudinal de la lumière 5 (non représentée), et qui se présente de chant sous la butée 9.

L'élément 54, dont les deux extrémités 55 prennent appui sur des épaulements 56 issus de la tige 3, est préformé de manière à être dégagé automatiquement de la butée 9 lorsque son élément de manoeuvre 57, tel qu'une vis, est amené en position de déverrouillage. Pour venir en position de verrouillage, il suffit alors de serrer la vis 57 contre la partie centrale de la lame ressort 54 qui se place sous la butée 9 en provoquant la flexion des zones latérales de ladite lame ressort 54.

Les figures 17, 18, 19 et 20, représentent schématiquement, un mode de réalisation d'un élément mobile 64 du même type que celui des figures 1 et 2 et comportant un organe de manoeuvre 58, mais pourvu d'une partie rigide 74 et d'une partie amortissante 75. Cet élément s'insère, comme précédemment, entre la butée d'appui 9 et l'extrémité inférieure 10 de la lumière oblongue 5, la tige 3 de la chaussure prenant appui sur ladite butée 9 par l'extrémité supérieure 11 de ladite lumière 5. Des bossages 77 destinés à coopérer avec des creux correspondants 78 sont réalisés entre l'élément mobile 64 et la tige 3, et permettent de retenir ledit élément 64 sur cette dernière, soit en position de verrouillage, figures 17 et 19, soit en position de déverrouillage, figure 20. Dans cette dernière position, la tige 3 est susceptible, comme dans l'exemple des figures 9, 10 et 11 où l'élément mobile 34 est tournant, de fléchir vers l'avant selon une amplitude et avec un certain amortissement déterminés par les caractéristiques du matériau constitutif de la partie amortissante 75.

Il est bien entendu que d'autres variantes de réalisation de la butée d'appui et/ou de l'élément mobile de verrouillage-déverrouillage peuvent être envisagées. Par exemple, la butée d'appui peut être prévue réglable en position sur la base de coque 1 dans la zone du talon au moyen d'une vis que l'on engage dans l'un de plusieurs trous obtenus dans la paroi même de ladite base de coque, ou obtenus dans un insert rapporté dans ladite paroi.

## Revendications

1. Chaussure de ski dont la base de coque (1) comporte une butée unique (9) réglable en position dans la zone du talon, avec laquelle coopère la tige (3) pour sa reprise d'appui arrière et sa retenue en flexion (15) vers l'avant, caractérisée en ce que un élément mobile (14, 24, 34, 44, 54, 64) monté sur la tige (3) en combinaison avec la butée (9) est destiné, au choix, à verrouiller ladite tige (3) ou à déverrouiller celle-ci en flexion avant (15) seulement et selon une amplitude déterminée constante, quel que soit le réglage effectué sur la butée unique (9).

2. Chaussure de ski selon la revendication 1 caractérisée en ce que la tige (3), obtenue en une ou plusieurs parties et montée au moins partiellement pivotante sur la base de coque (1) autour d'un axe d'articulation (4), coopère pour ses appuis arrière et avant avec la butée unique (9) qui, disposée réglable sur la base de coque (1) dans la zone du talon, s'étend en saillie dans une lumière oblongue (5) verticale réalisée dans la paroi de la tige (3) située en vis-à-vis, les extrémités inférieure (10) et supérieure (11) de la lumière oblongue (5) définissant un espace (12) plus grand que celui (13) occupé par la butée (9) de la base de coque (1) afin de permettre un déplacement relatif de la lumière (5) par rapport à la butée (9), et donc de la tige (3), par rapport à la base de coque (1), l'extrémité supérieure (11) de la lumière (5) venant en appui sur la butée (9) pour constituer l'appui arrière de la tige, et ainsi déterminer l'angle d'avancée.

3. Chaussure de ski selon la revendication 2 caractérisée en ce que l'élément mobile (14, 24, 34, 44, 54, 64) monté sur la tige (3) est apte, d'une part, à obturer au moins partiellement l'espace laissé libre entre l'extrémité inférieure (10) de la lumière (5) et la butée (9) sous laquelle il s'ajuste pour une position de verrouillage en pivotement de la tige (3) par rapport à la base de coque (1), et d'autre part, à s'escamoter de la lumière oblongue par action sur un organe de manoeuvre (18, 28, 38, 48, 57, 58) pour une position de déverrouillage de la tige (3) alors autorisée à pivoter (15) vers l'avant dans la limite de l'espace compris entre la butée (9) et l'extrémité inférieure (10) de la lumière oblongue (5) au maximum.

4. Chaussure de ski selon l'une quelconque des revendications 1 à 3, caractérisée en ce que l'élément mobile de verrouillage-déverrouillage (14, 24, 44, 54) est obtenu en un matériau essentiellement rigide.

5. Chaussure de ski selon l'une quelconque des revendications 1 à 4, caractérisée en ce qu'un moyen compressible élastiquement (50) est introduit dans la lumière oblongue (5) et s'étend entre la butée (9) et l'extrémité inférieure (10) de la lumière oblongue (5) en laissant libre l'espace situé sous la butée (9) destiné à être occupé par l'élément mobile (44) de verrouillage-déverrouillage.

6. Chaussure de ski selon l'une quelconque des revendications 1 à 3, caractérisée en ce que l'élément mobile (34, 64) de verrouillage-déverrouillage est obtenu pour partie (84, 74) en un matériau rigide et pour partie (85, 75) en un matériau compressible élastiquement, seule la partie en matériau rigide étant active sous la butée en position de verrouillage de la tige, la partie en matériau compressible étant alors inopérante, tandis qu'en position de déverrouillage vers l'avant de la tige (3) la partie rigide (84, 74) en contact avec la butée (9) s'escamote partiellement, cédant la place à la partie (85, 75) en matériau compressible venant ainsi en position active.

7. Chaussure de ski selon l'une quelconque des revendications 1, 2, 3, 4 ou 6, caractérisée en ce que l'élément mobile (24, 34) de verrouillage-déverrouillage est monté tournant (30, 40) sur la tige (3) de la chaussure entre deux positions angulaires déterminées procurant, l'une le verrouillage et l'autre de déverrouillage.

8. Chaussure de ski selon l'une quelconque des revendications 1 à 5, caractérisée en ce que l'élément mobile (44) de verrouillage-déverrouillage est monté mobile en translation sur la tige (3) au moyen d'un guidage (49) orienté perpendiculairement à la lumière oblongue (5) et actionnable par un organe de manoeuvre (48) à came (48') excentrée et articulée sur ledit élément mobile (44).

9. Chaussure de ski selon l'une quelconque des revendications 1 à 5, caractérisée en ce que l'élément mobile (54) de verrouillage-déverrouillage est une lame en forme générale d'arc de cercle élastiquement déformable qui s'étend transversalement à l'axe longitudinal de la lumière oblongue (5), sa partie centrale située de champ sous la butée (9) étant engageable sous celle-ci par action sur une pièce de manoeuvre (57) qui la repousse dans la lumière oblongue (5) pour la position de verrouillage de la tige (3) en la déformant élastiquement, et inversement pour la position de déverrouillage de la tige.

10. Chaussure de ski selon l'une quelconque des revendications 1 à 8, caractérisée en ce que des moyens d'immobilisation (16-17, 26, 36, 82, 77-78) pour l'une au moins des positions de verrouillage et de déverrouillage de l'élément mobile (14, 24, 34, 44, 64) sont associés à ce dernier.

11. Chaussure de ski selon la revendication 10, caractérisée en ce que les moyens d'immobilisation (16-17, 26, 36, 77-78) de l'élément mobile (14, 24, 34, 64) sont des systèmes à encliquetage élastique.

12. Chaussure de ski selon l'une quelconque des revendications 1 à 11, caractérisée en ce que la butée d'appui (9) est réglable sur la base de coque (1) par l'intermédiaire d'une pièce oblongue (92) qui est positionnable sur un téton (90) monté et immobilisé sur la paroi de ladite base de coque (1).
